# EUROPÄISCHE PATENTSCHRIFT

(11) **EP 0 812 284 B1**
(45) Veröffentlichungstag und Bekanntmachung des Hinweises auf die Patenterteilung: **21.10.1998**
(21) Anmeldenummer: 96903864.5
(22) Anmeldetag: 07.03.1996
(51) Int. Cl.: B65B 59/02

(54) **AUF UNTERSCHIEDLICHE BREITEN DER PRODUKTE EINSTELLBARE VERPACKUNGSMASCHINE**
PACKAGING MACHINE WHICH CAN BE ADJUSTED TO DIFFERENT PRODUCT WIDTHS
MACHINE A EMBALLER AJUSTABLE A DIFFERENTES LARGEURS DE PRODUITS

(30) Priorität: 27.03.1995 CH 862/95
(43) Veröffentlichungstag der Anmeldung: 17.12.1997
(73) Patentinhaber: SIG Pack Systems AG, 8222 Beringen (CH)
(72) Erfinder: TÜNS, Heinz, Josef, CH-8447 Dachsen (CH)
(74) Vertreter: Münch, Otto
(86) Internationale Anmeldenummer: CH9600080
(87) Internationale Veröffentlichungsnummer: WO9630265

(56) Entgegenhaltungen:
- GB-A- 834 725
- GB-A- 2 135 265
- US-A- 2 360 910

## Beschreibung

Aus der DE-OS 40 02 484 ist eine Maschine zum Verpacken von Büchern unterschiedlicher Dicke bekannt. Eine Führungsplatte ist durch zwei synchronisierte Spindeln parallel verstellbar. Eine dritte, ebenfalls synchronisierte Spindel mit halber Steigung verstellt ein weiteres Organ um jeweils einen halben Betrag. Die Achsen der drei Spindeln liegen in einer gemeinsamen Ebene.

Aus der US-A-2 360 910 ist ebenfalls eine Verpackungsmaschine bekannt. Sie hat zwei gegenüberliegende Träger, an denen Faltorgane und Siegelbacken befestigt sind. Die Träger sind an Muttern befestigt, welche auf zwei Spindeln mit je zwei gegenläufigen Gewinden aufgeschraubt sind. Die beiden Spindeln sind über ein Kettengetriebe zur synchronen Drehung miteinander verbunden. Eine der Spindeln hat eine Handkurbel. Dadurch kann der Abstand zwischen den Trägern der Breite der zu verpackenden Produkte angepasst werden. Die Spindeln sind benachbart ihren Enden gesteilfest gelagert.

Der vorliegenden Erfindung liegt die Aufgabe zugrunde, eine Verpackungsmaschine nach US-A-2 360 910 mit einer Durchlaufbahn für Produkte, einer Einschlagmaterialzufuhr, Falt-, Siegel- und Transportmitteln, zu verbessern. Diese Aufgabe wird durch die Merkmalskombination des Anspruchs 1 gelöst. Nachfolgend wird ein Ausführungsbeispiel der Erfindung anhand der Zeichnungen erläutert. Darin zeigt:
- Fig. 1: eine schematische Seitenansicht,
- Fig. 2: eine Draufsicht, teilweise im Schnitt, und
- Fig. 3: einen Schnitt längs der Linie III-III in Figur 2.

Die Vorrichtung 1 dient zum Verpacken von Gruppen 2 von hochkant stehenden, flach einander anliegenden Nahrungsmittelscheiben, z.B. Biskuits. Die Gruppen 2 werden auf einem ersten Förderer 3 taktweise in regelmässigen Abständen der Vorrichtung 1 in Förderrichtung A zugeführt. Am Eintrittsende der Vorrichtung 1 wird die Gruppe 2 durch eine Einschlagmaterialfolie 4 umhüllt. Die Folie 4 wird taktweise von einer Vorratsrolle 5 quer zur Transportrichtung A abgezogen und in passender Länge durch ein Messer 6 abgeschnitten. Die Mitte des abgeschnittenen Folienstücks befindet sich in der Mittelebene M. Beim Weitertransport der nächsten Gruppe 2 wird diese durch das Folienstück 7 umhüllt und durch zwei Quersiegelbacken 8 eine Siegelnaht gebildet. Die eingehüllten Gruppen 2 werden nun durch einen kammartigen Förderer taktweise durch die Vorrichtung 1 weiterbewegt. Sie gelangen dabei zunächst in eine beidseitig angeordnete Stirnseiten-Falteinrichtung 10. Jede Einrichtung 10 besteht aus zwei quer zur Transportrichtung gegeneinander versetzten, sich überlappenden, symmetrisch zueinander und zur Mittelebene M angeordneten, dreieckförmigen Blechen 11. Die Bleche 11 bilden an den Stirnseiten der Gruppen 2 flach auf diese Stirnseiten gefaltete Siegelnähte. Beim Weitertransport der Gruppen 2 gelangen diese in eine Siegeleinrichtung 12. Diese besteht auf beiden Seiten aus einer Anzahl quer zur Transportrichtung A bewegbarer Siegelbacken 13, die durch ein Huborgan 14 gegeneinander bewegt werden und die stirnseitigen Siegelnähte versiegeln. Nach der Versiegelung werden die Verpackungen 15 auf einen weiteren Förderer 16 geschoben, welcher sie abtransportiert.

Das Faltorgan 10 und die Siegeleinrichtung 12 jeder Seite sind auf je einer Trägerplatte 20 montiert. In Figur 2 sind diese Elemente der besseren Übersicht wegen weggelassen, ebenso das Transportorgan 9. Die Platten 20 sind auf drei kreiszylindrischen Rohren 21 verschiebbar geführt. Aus Toleranzgründen kann es zweckmässig sein, eine der Bohrungen 22 der Platten 20 als zylindrische Gleitsitzbohrung, eine zweite als Langloch mit Gleitsitz in Höhenrichtung und die dritte als Bohrung 22 grösseren Durchmessers auszubilden. Die Rohre 21 haben beidseits eine Schulter 23 und ein Gewinde 24, das durch je eine Platte 25, 26 durchgesteckt ist. Mittels Muttern 27 sind die Rohre 21 an den Platten 25, 26 befestigt. Die Platten 25, 26 können durch synchron angetriebene Gewindespindeln 28 in der Höhe verstellt werden, um die Vorrichtung 1 an verschiedene Durchmesser oder Formen der Scheiben der Gruppen 2 anzupassen. In beiden Rohrenden ist je ein Radiallager 32 eingeschoben und durch Schrauben 33 axial im Rohr 21 gesichert. In den Lagern 32 ist eine Gewindespindel 34 mit einem Rechtsgewinde 35 und einem Linksgewinde 36 drehbar gelagert. Die Gewinde 35, 36 haben die gleiche Ganghöhe. Auf der einen Seite ist auf der Spindel 34 ein Kettenrad 37 befestigt. Die drei Kettenräder 37 sind über eine Kette 38 miteinander verbunden. Die Spindel 34 ist durch das Kettenrad 37 und eine Sicherungsscheibe 39 gegen Axialverschiebung gesichert.

Auf die Gewinde 35, 36 ist je eine Mutter 42 aufgeschraubt. Jede Mutter 42 ist durch einen Stift 43 gegen Verdrehen gesichert. Der Stift 43 sitzt lose in einer Querbohrung 44 der Mutter 42 und durchgreift einen Längsschlitz 45 des Rohres 21. Der Stift 43 steckt in einer Bohrung 46 einer Platte 47. Die Platte 47 ist mit Schrauben 48 an der betreffenden Tragplatte 20 befestigt. Eine der Schrauben 48 sichert zugleich den Stift 43. Die Schnittdarstellung des linken Rohres 21 ist um 90° gedreht gezeichnet. In Wirklichkeit sind alle Schlitze 45 senkrecht unterhalb der Spindeln 34. Damit wird eine Verschmutzung der Spindeln 34 wirksam verhindert. Dies ist insbesondere bei der Verpackung von Biskuits wichtig. Eine der Spindeln 34 hat ausserdem ein Handrad oder eine Kurbel 49. Wie aus Figur 1 hervorgeht, bilden in der Seitenansicht die Verbindungslinien 50 der Achsen 51 der Spindeln 34 ein Polygon, im dargestellten Ausführungsbeispiel ein Dreieck. Durch die Dreipunktlagerung sind die Platten 20 gegen Verkanten infolge von Querkräften, die beim Versiegeln der Siegelnähte auftreten, gesichert, auch bei ungleicher Belastung. Die beschriebene Verstellvorrichtung benötigt wenige, einfache und zumeist gleiche Teile. Die Maschine kann sehr einfach auf unterschiedliche Längen der Gruppen 2 angepasst werden.

Statt auf den Rohren 21 können die Tragplatten 20 auch auf zwei separaten Querstangen verschiebbar geführt sein, welche in den Platten 25, 26 befestigt sind. In diesem Falle haben alle Bohrungen 22 einen grösseren Durchmesser als die Rohre 21.

## Patentansprüche

1. Verpackungsmaschine mit einer Durchlaufbahn für Produkte (2), einer Einschlagmaterialzuführung (4-6), Faltmitteln (10), Siegelmitteln (12) und Transportmitteln (9), umfassend zwei die Falt- und Siegelmittel tragende Tragplatten (20), welche je mittels mindestens dreier Spindeln (34), die Gewinde (35, 36) aufweisen, parallel zueinander und gegensinnig verstellbar sind, wobei in der Ansicht in Richtung der Achsen (51) der Spindeln (34) die Verbindungslinien (50) zwischen den Spindelachsen (51) ein Polygon bilden, wobei Mittel (38, 49) zum synchronen Antrieb der Spindeln (34) vorhanden sind, wobei jede Spindel (34) im Bereich ihrer Enden in je einem Radiallager (32) gelagert und axial unverschiebbar gehalten ist, welches in einem die betreffende Spindel (34) umgebenden Rohr (21) befestigt ist, das einen Längsschlitz (45) aufweist, und wobei auf die Gewinde (35, 36) aufgeschraubte Muttern (42) mit durch den Längsschlitz (45) greifenden Verbindungsteilen (43, 47) mit den Tragplatten (20) verbunden sind.

2. Maschine nach Anspruch 1, wobei der Längsschlitz (45) an der Unterseite des Rohres (21) angeordnet ist.

3. Maschine nach Anspruch 1 oder 2, wobei die Tragplatten (20) Öffnungen (22) aufweisen, durch welche die Rohre (21) durchgesteckt sind.

4. Maschine nach einem der Ansprüche 1 bis 3, wobei die Tragplatten (20) auf mindestens zweien der Rohre (21) verschiebbar geführt sind.

5. Maschine nach einem der Ansprüche 1 bis 4, wobei die Rohre (21) beidseitig an je einer gestellfesten Platte (25) befestigt sind.

6. Maschine nach einem der Ansprüche 1 bis 5, wobei die Spindeln (34) durch schlupffreie Zwangsdrehmittel (38), insbesondere durch eine Kette, einen Zahnriemen oder Zahnräder, miteinander verbunden sind.

7. Maschine nach Anspruch 6, wobei eine der Spindeln (34) ein Handrad oder eine Kurbel (49) aufweist.

8. Maschine nach einem der Ansprüche 1 bis 7, wobei die Tragplatten (20) die Falteinrichtungen (11) sowie Siegelbacken (13) tragen.

9. Maschine nach einem der Ansprüche 1 bis 8, wobei jede Spindel (34) ein Rechts- und ein Linksgewinde (35, 36) aufweist.

## Claims

1. Packaging machine having a through-path for products (2), a wrapping-material feed (4-6), folding means (10), sealing means (20) and transporting means (9), comprising two carrying plates (20) carrying the folding and sealing means and which can each be adjusted parallel to one another, and in opposite directions, by means of at least three spindles (34) which have threads (35, 36), the connecting lines (50) between the spindle axes (51) forming a polygon as seen in the direction of the axes (51) of the spindles (34), means (38, 49) being provided for driving the spindles (34) synchronously, each spindle (34), in the region of its ends, being mounted in a radial bearing (32) in each case and being retained in an axially non-displaceable manner, the radial bearing being fastened in a tube (21) which encloses the relevant spindle (34) and has a longitudinal slit (45) and nuts (42) which are screwed onto the threads (35, 36) and have connecting parts (43, 47) which engage through the longitudinal slit (45) being connected to the carrying plates (20).

2. Machine according to Claim 1, the longitudinal slit (45) being arranged on the underside of the tube (21).

3. Machine according to Claim 1 or 2, the carrying plates (20) having openings (22) through which the tubes (21) are inserted.

4. Machine according to one of Claims 1 to 3, the carrying plates (20) being guided displaceably on at least two of the tubes (21).

5. Machine according to one of Claims 1 to 4, the tubes (21) being fastened, on both sides, on a framework-mounted panel (25) in each case.

6. Machine according to one of Claims 1 to 5, the spindles (34) being connected to one another by non-slip means of forced rotation (38), in particular by a chain, a toothed belt or gear wheels.

7. Machine according to Claim 6, one of the spindles (34) having a handwheel or a crank (49).

8. Machine according to one of Claims 1 to 7, the carrying plates (20) bearing the folding devices (11) and sealing jaws (13).

9. Machine according to one of Claims 1 to 8, each spindle (34) having a right-hand thread (35) and a left-hand thread (36).

## Revendications

1. Machine à emballer comportant une voie de transfert pour des produits (2), une alimentation en matériau d'emballage (4 à 6), des moyens de pliage (10), des moyens de scellement (12) et des moyens de transport (9), laquelle machine comprend deux plaques de support (20) qui portent les moyens de pliage et les moyens de scellement et qui peuvent être déplacées parallèlement l'une à l'autre et dans des sens opposés, au moyen d'au moins trois broches (34) qui présentent des filetages (35, 36), étant précisé que, lorsque l'on regarde dans la direction des axes (51) des broches (34), les lignes de jonction (50) entre les axes de broche (51) forment un polygone, des moyens (38, 49) étant prévus pour l'entraînement synchrone des broches (34), chaque broche (34) étant, dans la région de ses extrémités, montée à rotation et maintenue immobilisée en translation axiale dans un palier radial respectif (32), lequel est fixé dans un tube (21) qui entoure la broche considérée (34) et qui présente une fente longitudinale (45), et des écrous (42) vissés sur les filetages (35, 36) étant reliés aux plaques de support (20) à l'aide d'éléments de jonction (43, 47) qui s'engagent à travers la fente longitudinale (45).

2. Machine selon la revendication 1, dans laquelle la fente longitudinale (45) est située sur le côté inférieur du tube (21).

3. Machine selon la revendication 1 ou 2, dans laquelle les plaques de support (20) présentent des ouvertures (22) que traversent les tubes (21).

4. Machine selon l'une des revendications 1 à 3, dans laquelle les plaques de support (20) sont guidées à coulissement sur au moins deux des tubes (21).

5. Machine selon l'une des revendications 1 à 4, dans laquelle les tubes (21) sont fixés des deux côtés à une plaque respective (25) solidaire du bâti.

6. Machine selon l'une des revendications 1 à 5, dans laquelle les broches (34) sont reliées entre elles par des moyens d'entraînement conjoint sans glissement (38), en particulier par une chaîne, une courroie crantée ou des roues dentées.

7. Machine selon la revendication 6, dans laquelle l'une des broches (34) comporte un volant ou une manivelle (49).

8. Machine selon l'une des revendications 1 à 7, dans laquelle les plaques de support (20) portent les dispositifs de pliage (11) ainsi que des mâchoires de scellement (13).

9. Machine selon l'une des revendications 1 à 8, dans laquelle chaque broche (34) présente un filetage à droite (35) et un filetage à gauche (36).
